# FASCICULE DE BREVET EUROPEEN

(11) **EP 1 201 851 B1**
(45) Date de publication et mention de la délivrance du brevet: **30.11.2005**
(21) Numéro de dépôt: 01402372.5
(22) Date de dépôt: 14.09.2001
(51) Int. Cl.: E05B 7/00, E05B 65/08, E05C 17/60, E05B 65/20

(54) **Dispositif de poignée pour porte coulissante de véhicule automobile**
Türgriffanordnung für eine Schiebetür eines Kraftfahrzeuges
Handle arrangement for a vehicle sliding door

(30) Priorité: 26.10.2000 FR 0013740
(43) Date de publication de la demande: 02.05.2002
(73) Titulaire: Peugeot Citroen Automobiles SA, 92200 Neuilly sur Seine (FR)
(72) Inventeur: Moussy, Gael, 25260 Montenois (FR)
(74) Mandataire: Thinat, Michel

(56) Documents cités:
- EP-A- 1 031 684
- EP-A- 1 041 221
- DE-A- 19 833 168
- US-A- 3 249 379

## Description

La présente invention concerne un dispositif de commande d'un ou de plusieurs mécanismes.

Elle concerne en particulier un dispositif de commande d'un ou de plusieurs mécanismes d'ouvrant de véhicule automobile selon le préambule de la revendication 1.

Ces dispositifs sont adaptés pour commander, d'une part, la serrure de la porte, qui verrouille cette dernière en position fermée et, d'autre part, un verrou de sécurité qui est prévu pour maintenir la porte ouverte et empêcher toute fermeture accidentelle.

A cet effet, selon un agencement connu de ce type de dispositif, la poignée est adaptée pour agir simultanément sur les deux mécanismes.

Bien que relativement efficace, cette technique présente un inconvénient majeur dans la mesure où les efforts nécessaires pour actionner la poignée sont nécessairement élevés.

Cette technique pénalise également fortement l'ergonomie de la poignée pour la commande de l'un des mécanismes.

Il est également connu du document de brevet DE-A-198 33 168 un dispositif de commande d'un mécanisme permettant de déverrouiller un ouvrant coulissant en positions ouverte et fermée, par rotation de la poignée dans les deux sens opposés.

Ce dispositif comprend un doigt d'actionnement central, actionnant deux mécanismes de déverrouillage distincts selon que la poignée pivote dans un sens ou dans un autre.

Par ailleurs, il est connu du document de brevet EP-A-1 041 221 une poignée d'ouvrant de véhicule montée pivotante autour de deux axes distincts et parallèles, s'étendant à proximité des deux extrémités opposées de la poignée.

La rotation de la poignée autour de chacun des deux axes se fait dans le même sens de rotation.

Le but de l'invention est de palier ces inconvénients.

Ce but est atteint à l'aide des caractéristiques de la partie caractérisante de la revendication 1.

Il est ainsi possible de faire pivoter la poignée toujours dans le sens de déplacement de la porte coulissante.

Ce dispositif de commande peut également comporter une ou plusieurs des caractéristiques suivantes:
- le support comporte deux paliers sur lesquels reposent respectivement les extrémités de la poignée et qui délimitent chacun un axe de pivotement pour la poignée, des moyens élastiquement déformables sollicitant la poignée en appui contre lesdits paliers ;
- les moyens élastiquement déformables comportent une tige élastique dont les extrémités mutuellement opposées sont ancrées respectivement sur les extrémités de la poignée et dont la zone médiane est portée par une butée équipant le support ;
- les extrémités mutuellement opposées de la poignée se prolongent chacune par un bras s'étendant transversalement par rapport à l'axe général de la poignée, sur l'extrémité libre duquel sont montés lesdits moyens d'actionnement ;
- lesdits moyens d'actionnement comportent deux câbles fixés chacun sur l'extrémité libre de l'un des bras et assurant chacun l'actionnement d'un mécanisme respectif ;
- lesdits moyens d'actionnement comportent deux secteurs dentés s'engrenant l'un dans l'autre et montés chacun à rotation sur le support sous la commande de l'un des bras, entre une position de repos et une position active d'actionnement des mécanismes, et un organe de raccordement de l'un des secteurs dentés au mécanisme ou à chaque mécanisme à commander ;
- il comporte deux leviers montés à rotation sur le support et comportant chacun une première zone d'extrémité en appui sur une butée portée par l'un des bras et une deuxième zone d'extrémité dans laquelle est ménagée l'un des secteurs dentés ;
- l'un desdits leviers est pourvu d'un bras de levier prolongeant latéralement ladite deuxième extrémité et sur lequel est ancré l'organe de raccordement ;
- il comporte en outre un organe élastiquement déformable s'étendant entre la tige et le support et sollicitant les secteurs dentés en position de repos ;
- l'organe de raccordement est constitué par un câble ou une bielle.

D'autres caractéristiques et avantages de l'invention ressortiront de la description suivante, donnée uniquement à titre d'exemple, et faite en référence aux dessins annexés sur lesquels :
- La figure 1 est une vue en perspective d'un premier exemple de réalisation d'un dispositif de commande conforme à l'invention ;
- La figure 2 est une vue de dessus du dispositif de la figure 1, en position de repos ;
- La figure 3 montre le dispositif des figures 1 et 2 en position active de commande d'un premier mécanisme ;
- La figure 4 montre le dispositif des figures 1 et 2 en position active de commande d'un deuxième mécanisme ;
- La figure 5 est une vue de dessus d'un autre exemple de réalisation d'un dispositif de commande conforme à l'invention, pour la commande d'un seul mécanisme ;
- La figure 6 montre le dispositif de la figure 5 selon un premier mode d'utilisation ; et
- La figure 7 montre le dispositif de la figure 5 selon un deuxième mode de d'utilisation.

En référence aux figures 1 à 4, on va décrire un premier exemple de réalisation d'un dispositif de commande conforme à l'invention.

Ce dispositif, désigné par la référence numérique générale 10, est destiné à commander deux mécanismes (non représentés), par l'intermédiaire de moyens d'actionnement 12 et 14 constitués chacun par un câble gainé s'étendant entre le dispositif et le mécanisme à commander.

Dans l'exemple de réalisation représenté, le dispositif est destiné à commander deux mécanismes d'une portière coulissante d'un véhicule automobile, à savoir une serrure de porte, maintenant cette dernière en position fermée, et un verrou de sécurité maintenant la porte en position ouverte.

Il comporte principalement un support 16 venant se monter sur la tôle 18 de la porte et une poignée 20 montée de manière pivotante sur le support 16.

Comme on le voit sur la figure 2, le support 16 est essentiellement placé à l'intérieur du panneau de la porte. Il est toutefois pourvu de deux pattes 22 et 24 qui s'étendent en saillie vers l'extérieur de la porte et qui sont munies chacune d'une surface d'extrémité concave, 26 et 28, délimitant un palier de pivotement pour la poignée 20, contre lequel cette dernière vient prendre appui.

La poignée 20, quant à elle, comporte une zone médiane 30 de préhension actionnable manuellement par l'utilisateur et deux zones d'extrémité mutuellement opposées 32 et 34 pourvues chacune d'un bec d'extrémité 36 et 38 tourillonnant dans les paliers de pivotement 26 et 28 et un bras 40 et 42 s'étendant latéralement dans le panneau de porte, c'est-à-dire perpendiculairement à l'axe générale de la zone de préhension 30, vers le support 16.

Un élément élastiquement déformable, constitué par une tige élastique 44 dont les extrémités mutuellement opposées 46 et 48 sont respectivement ancrées sur les bras d'extrémité 40 et 42 de la poignée 20 et dont la partie médiane est montée sur une butée 50 portée par le support 16, sollicite la poignée 20 en appui contre les paliers.

On voit enfin sur les figures 1 à 4 que l'extrémité libre de chaque bras 40 et 42 est pourvue d'un point d'ancrage, tel que 52, assurant la fixation du câble gainé 12, 14 sur la poignée, la gaine étant, quant à elle, fixée par rapport au support 16 au moyen d'un organe de fixation 53 approprié.

En référence aux figures 3 et 4, le dispositif 10 qui vient d'être décrit fonctionne de la façon suivante.

Comme mentionné précédemment, la poignée possède deux axes de pivotement situés chacun au voisinage de l'une des extrémités mutuellement opposées de la poignée.

De même, ces extrémités sont chacune pourvues d'un câble d'actionnement d'un des mécanismes à commander.

Ainsi, en référence aux figures 3 et 4, le pivotement de la poignée autour du palier de pivotement 26 et 28 situé en regard de l'une des extrémités 32 et 34 de la poignée provoque une traction, selon le sens désigné par la flèche F, sur le câble porté par l'autre extrémité de la poignée et donc une action sur le mécanisme correspondant.

Dès que la poignée est relâchée, celle-ci est replacée dans sa position de repos sous l'action de la tige 44 élastiquement déformable.

Comme on le conçoit, le dispositif qui vient d'être décrit permet de manoeuvrer deux mécanismes différents au moyen d'une même poignée en manoeuvrant cette dernière selon deux sens de pivotement spécifiques, et ce avec une ergonomie accrue lorsqu'il est destiné à équiper une porte coulissante de véhicule automobile, car le sens de pivotement de la poignée pour l'actionnement de l'un des mécanismes de la porte est adapté au sens de déplacement de cette dernière.

On va maintenant décrire, en référence aux figures 5 à 7, un autre exemple de réalisation d'un dispositif de commande conforme à l'invention.

Ce dispositif, désigné par la référence numérique générale 54, est destiné à la commande d'un unique mécanisme.

Comme dans l'exemple de réalisation décrit précédemment, il comporte un support 56 monté sur une tôle 58 d'une portière de véhicule et pourvu de deux becs 60 et 62 en saillie délimitant des paliers de pivotement, et une poignée 64, similaire à la poignée décrite précédemment en référence aux figures 1 à 4, montée de manière pivotante sur le support 56 autour des paliers de pivotement.

Une tige 66 élastiquement déformable sollicite la poignée en position de repos, c'est à dire en appui contre les paliers.

Contrairement au mode de réalisation précédemment décrit, le dispositif 54 est pourvu de deux leviers 68 et 70 montés chacun à rotation sur le support 56 et pourvus chacun d'une première zone d'extrémité, respectivement 72 et 74, en appui sur une butée, 76 et 78, portée par extrémité libre d'un bras respectif de la poignée 64 de manière à être entraînée en rotation par cette dernière, et d'une deuxième zone d'extrémité, 80 et 82, équipée d'un secteur denté, tel que 84. Ces deuxièmes zones d'extrémité sont positionnées en regard l'une de l'autre de sorte qu'elles s'engrènent l'une dans l'autre.

Un bras de levier 86, sur lequel est ancré un organe de manoeuvre 88 du mécanisme à commander s'étend latéralement à partir de la deuxième extrémité de l'un des leviers. Par exemple, cet organe de manoeuvre est constitué par un câble ou une bielle, de préférence une bielle.

Enfin, un ressort hélicoïdal 90 s'étend entre le support 56 et le bras 86 de manière à solliciter les leviers en appui contre les butées 76 et 78.

Ce dispositif fonctionne de la façon suivante.

En référence à la figure 6, le pivotement de la poignée 64 selon un premier sens, par exemple autour du palier de pivotement formé par le bec désigné par la référence numérique 60, provoque un déplacement consécutif du bras porté par l'extrémité opposée de la poignée et une rotation du levier 70 correspondant. Ce dernier provoque une action sur l'organe de manoeuvre 88 selon le sens désigné par la flèche F' et dont une commande du mécanisme auquel ce dernier est relié.

Au contraire, en référence à la figure 7, lorsque la poignée 64 est actionnée de manière à pivoter selon le sens horaire, c'est-à-dire autour du palier définit par le bec désigné par la référence numérique 62, le bras porté par l'extrémité opposée au palier de pivotement provoque la mise en rotation du levier 60 correspondant selon le sens horaire.

Ce mouvement est transmis, par l'intermédiaire des secteurs dentés 84, à l'autre levier 70, lequel provoque une traction consécutive sur l'organe de manoeuvre 88, selon le sens désigné par la flèche F', et donc une action sur le mécanisme à commander.

A l'issue de ces mouvements, selon l'un ou l'autre des sens de pivotement de la poignée, le ressort 90 et la tige élastiquement déformable 66 repositionnent conjointement la poignée en position de repos.

Comme dans l'exemple de réalisation décrit précédemment, ce mode de réalisation permet d'améliorer considérablement l'ergonomie de la peignée, car le sens de pivotement de la poignée est adapté au sens de déplacement de l'ouvrant sur lequel elle est montée.

## Revendications

1. Dispositif de commande d'un ou de plusieurs mécanismes, permettant de déverrouiller un ouvrant coulissant de véhicule automobile en positions fermée et ouverte, ce dispositif comprenant un support (16 ; 56) et une poignée de commande (20 ; 64) montée de manière pivotante sur le support (16 ; 56) selon deux axes de pivotement sensiblement parallèles et actionnable manuellement par un utilisateur pour l'actionnement du ou de chaque mécanisme, les deux axes de pivotement de la poignée (20 ; 64) s'étendant respectivement, en position de repos de la poignée, au voisinage des extrémités (32, 34) mutuellement opposées de la poignée, chacune des extrémités de la poignée étant pourvue de moyens d'actionnement (12, 14 ; 68, 70,88) du ou d'un desdits mécanismes, **caractérisé en ce que** la poignée (20, 64) pivote autour d'un des axes de pivotement selon un premier sens de rotation pour déverrouiller l'ouvrant en position fermée, et autour de l'autre axe de pivotement selon un second sens de rotation opposé du premier pour déverrouiller l'ouvrant en position ouverte, les premier et second sens de rotation étant tels que la poignée (20, 64) est entraînée à chaque fois dans le sens de déplacement de l'ouvrant.

2. Dispositif selon la revendication 1, **caractérisé en ce que** le support (16 ; 56) comporte deux paliers (26, 28 ; 60, 62) sur lesquels reposent respectivement les extrémités de la poignée et qui délimitent chacun un axe de pivotement pour la poignée, des moyens élastiquement déformables (44 ; 66) sollicitant la poignée (20 ; 64) en appui contre lesdits paliers.

3. Dispositif selon la revendication 2, **caractérisé en ce que** les moyens élastiquement déformables comportent une tige élastique (44 ; 66) dont les extrémités mutuellement opposées sont ancrées respectivement sur les extrémités de la poignée (20 ; 64) et dont la zone médiane est portée par une butée (50) équipant le support.

4. Dispositif selon l'une quelconque des revendications 1 à 3, **caractérisé en ce que** les extrémités mutuellement opposées de la poignée (20 ; 64) se prolongent chacune par un bras (40, 42) s'étendant transversalement par rapport à l'axe général de la poignée, sur l'extrémité libre duquel sont montés lesdits moyens d'actionnement (12, 14 ; 68, 70,88).

5. Dispositif selon la revendication 4, **caractérisé en ce que** lesdits moyens d'actionnement comportent deux câbles (12, 14) fixés chacun sur l'extrémité libre de l'un des bras (40, 42) et assurant chacun l'actionnement d'un mécanisme respectif.

6. Dispositif selon la revendication 4, **caractérisé en ce que** lesdits moyens d'actionnement comportent deux secteurs dentés (84) s'engrenant l'un dans l'autre et montés chacun à rotation sur le support (56) sous la commande de l'un des bras, entre une position de repos et une position active d'actionnement des mécanismes, et un organe de raccordement (88) de l'un des secteurs dentés au mécanisme ou à chaque mécanisme à commander.

7. Dispositif selon la revendication 6, **caractérisé en ce qu'**il comporte deux leviers (68, 70) montés à rotation sur le support (56) et comportant chacun une première zone d'extrémité (72, 74) en appui sur une butée (76, 78) portée par l'un des bras et une deuxième zone d'extrémité dans laquelle est ménagée l'un des secteurs dentés (84).

8. Dispositif selon la revendication 7, **caractérisé en ce que** l'un desdits leviers (70) est pourvu d'un bras de levier (86) prolongeant latéralement ladite deuxième extrémité et sur lequel est ancré l'organe de raccordement (88).

9. Dispositif selon la revendication 8, **caractérisé en ce qu'**il comporte en outre un organe élastiquement déformable (90) s'étendant entre le bras de levier (86) et le support (56) et sollicitant les secteurs dentés (84) en position de repos.

10. Dispositif selon l'une quelconque des revendications 6 à 9, **caractérisé en ce que** l'organe de raccordement (88) est constitué par un câble ou une bielle.

11. Dispositif selon l'une quelconque des revendications 1 à 10, **caractérisé en ce qu'**il constitue un dispositif (10 ; 54) de commande de mécanismes d'une porte coulissante d'un véhicule automobile.

## Patentansprüche

1. Vorrichtung zum Steuern eines oder mehrerer Mechanismen, mit denen eine Schiebetür eines Kraftfahrzeugs in Schließ- und Offenstellung entriegelt werden kann, wobei diese Vorrichtung einen Träger (16; 56) und einen Betätigungsgriff (20; 64) enthält, der am Träger (16; 56) um zwei im wesentlichen parallel verlaufende Schwenkachsen verschenkbar gelagert ist und zum Betätigen des bzw. jeden Mechanismus manuell von einem Benutzer betätigbar ist, wobei die beiden Schwenkachsen des Griffs (20; 64) in Griffruhestellung benachbart zu den jeweiligen einander entgegengesetzten Enden (32, 34) des Griffs verlaufen, wobei jedes Ende des Griffs mit Betätigungsmitteln (12, 14; 68, 70, 88) des bzw. eines der Mechanismen versehen ist, **dadurch gekennzeichnet, dass** der Griff (20, 64) um eine der Schwenkachsen in einer ersten Drehrichtung schwenkt, um die Tür in Schließstellung zu entriegeln, und um die andere Schwenkachse in einer der ersten Drehrichtung entgegengesetzten zweiten Drehrichtung schwenkt, um die Tür in Offenstellung zu entriegeln, wobei die erste und die zweite Drehrichtung derart sind, dass der Griff (20, 64) jeweils in Türverlagerungsrichtung mitgenommen wird.

2. Vorrichtung nach Anspruch 1, **dadurch gekennzeichnet, dass** der Träger (16; 56) zwei Lager (26, 28; 60, 62) enthält, an denen die jeweiligen Enden des Griffs aufliegen und die jeweils eine Schwenkachse für den Griff begrenzen, wobei elastisch verformbare Mittel (44; 66) den Griff (20; 64) in Abstützung an den genannten Lagern beaufschlagen.

3. Vorrichtung nach Anspruch 2, **dadurch gekennzeichnet, dass** die elastisch verformbaren Mittel einen Federstab (44; 66) enthalten, dessen einander entgegengesetzte Enden an den jeweiligen Enden des Griffs (20; 64) verankert sind und dessen Mittelbereich von einem Anschlag (50) abgestützt wird, mit dem der Träger ausgestattet ist.

4. Vorrichtung nach einem der Ansprüche 1 bis 3, **dadurch gekennzeichnet, dass** die einander entgegengesetzten Enden des Griffs (20; 64) jeweils über einen Arm (40, 42) fortgesetzt werden, der quer zur Hauptachse des Griffs verläuft, an dessen freiem Ende die genannten Betätigungsmittel (12, 14; 68, 70. 88) angebracht sind.

5. Vorrichtung nach Anspruch 4, **dadurch gekennzeichnet, dass** die genannten Betätigungsmittel zwei Seile (12, 14) enthalten, die jeweils am freien Ende des einen Arms (40, 42) befestigt sind und jeweils die Betätigung eines jeweiligen Mechanismus gewährleisten.

6. Vorrichtung nach Anspruch 4, **dadurch gekennzeichnet, dass** die genannten Betätigungsmittel zwei Zahnsegmente (84) enthalten, die ineinandergreifen und jeweils zwischen einer Ruhestellung und einer aktiven Stellung zum Betätigen der Mechanismen am Träger (56) unter der Steuerung des einen Arms drehbar gelagert sind, sowie ein Organ (88) zum Verbinden des einen Zahnsegments mit dem bzw. jedem zu steuernden Mechanismus.

7. Vorrichtung nach Anspruch 6, **dadurch gekennzeichnet, dass** sie zwei Hebel (68, 70) enthält, die an dem Träger (56) drehbar gelagert sind und jeweils einen ersten Endabschnitt (72, 74) enthalten, der sich an einem von dem einen Arm getragenen Anschlag (76, 78) abstützt, sowie einen zweiten Endabschnitt, in dem das eine Zahnsegment (84) ausgebildet ist.

8. Vorrichtung nach Anspruch 7, **dadurch gekennzeichnet, dass** der eine Hebel (70) mit einem Hebelarm (86) versehen ist, der das genannte zweite Ende seitlich fortsetzt und an dem das Verbindungsorgan (88) verankert ist.

9. Vorrichtung nach Anspruch 8, **dadurch gekennzeichnet, dass** sie femer ein elastisch verformbares Organ (90) enthält, das sich zwischen dem Hebelarm (86) und dem Träger (56) erstreckt und die Zahnsegmente (84) in Ruhestellung beaufschlagt.

10. Vorrichtung nach einem der Ansprüche 6 bis 9, **dadurch gekennzeichnet, dass** das Verbindungsorgan (88) aus einem Seil oder einem Lenker besteht.

11. Vorrichtung nach einem der Ansprüche 1 bis 10, **dadurch gekennzeichnet, dass** sie eine Vorrichtung (10, 54) zum Steuern der Mechanismen einer Schiebetür für Kraftfahrzeuge bildet.

## Claims

1. A device for operating one or more mechanisms, for unlocking a motor vehicle sliding door in closed and open positions, this device comprising a support (16; 56) and an operating handle (20; 64) mounted on the support (16; 56) to pivot about two substantially parallel pivot axes and operable manually by a user to operate the mechanism or each mechanism, the two pivot axes of the handle (20; 64) respectively extending, in the rest position of the handle, in the vicinity of the mutually opposite ends (32; 34) of the handle, each of the ends of the handle being provided with means (12, 14; 68, 70, 88) for operating said mechanism or one of said mechanisms, which device is **characterised in that** the handle (20; 64) pivots about one of the pivot axes in a first rotation direction to unlock the door in the closed position and about the other pivot axis in a second rotation direction opposite to the first to unlock the door in the open position, the first and second rotation directions being such that the handle (20; 64) is moved each time in the direction of movement of the door.

2. A device according to claim 1, **characterised in that** the support (16; 56) includes two bearings (26, 28; 60, 62) on which respective ends of the handle rest and each of which delimits a pivot axis for the handle, elastically deformable means (44; 66) pressing the handle (20; 64) against said bearings.

3. A device according to claim 2, **characterised in that** the elastically deformable means include an elastic rod (44; 66) whereof the mutually opposite ends are anchored to respective ends of the handle (20; 64) and whereof the median area is carried by an abutment (50) of the support.

4. A device according to any one of claims 1 to 3, **characterised in that** each of the mutually opposite ends of the handle (20; 64) is extended by an arm (40; 42) extending transversely to the general axis of the handle, on the free end whereof said operating means (12, 14; 68, 70, 88) are mounted.

5. A device according to claim 4, **characterised in that** said operating means include two cables (12; 14) each fixed to the free end of one of the arms (40; 42) and each operating a respective mechanism.

6. A device according to claim 4, **characterised in that** said operating means include two toothed sectors (84) that mesh with each other and each of which is mounted on the support (56) to be rotated by one of the arms between a rest position and an active mechanism operating position, a member (88) connecting one of the toothed sectors to the mechanism or to each mechanism to be operated.

7. A device according to claim 6, **characterised in that** it includes two levers (68; 70) rotatably mounted on the support (56) and each including a first end area (72; 74) in bearing engagement with an abutment (76; 78) carried by one of the arms and a second end area in which one of the toothed sectors (84) is formed.

8. A device according to claim 7, **characterised in that** one of said levers (70) has a lever arm (86) extending said second end laterally and to which the connecting member (88) is anchored.

9. A device according to claim 8, **characterised in that** it further includes an elastically deformable member (90) extending between the lever arm (86) and the support (56) and urging the toothed sectors (84) toward their rest position.

10. A device according to any one of claims 6 to 9, **characterised in that** the connection member (88) is a cable or a link.

11. A device according to any one of claims 1 to 10, **characterised in that** it constitutes a device (10; 54) for operating mechanisms of a motor vehicle sliding door.
